# EUROPÄISCHE PATENTSCHRIFT

(11) **EP 0 255 016 B1**
(45) Veröffentlichungstag und Bekanntmachung des Hinweises auf die Patenterteilung: **03.02.1993**
(21) Anmeldenummer: 87110495.6
(22) Anmeldetag: 20.07.1987
(51) Int. Cl.: H01H 1/54, H01H 9/44

(54) **Strombegrenzendes Schaltelement**
Current limiting switch element
Elément interrupteur limitant le courant

(30) Priorität: 31.07.1986 DE 3625998
(43) Veröffentlichungstag der Anmeldung: 03.02.1988
(73) Patentinhaber: SIEMENS AKTIENGESELLSCHAFT, 80333 München (DE)
(72) Erfinder: Wolf, Johann, Dipl.-Ing., D-8401 Pentling (DE)

(56) Entgegenhaltungen:
- CH-A- 264 111
- DE-C- 942 455
- FR-A- 1 551 832
- FR-A- 2 242 766
- FR-A- 2 400 761
- US-A- 2 555 799
- US-A- 3 555 471

## Beschreibung

Die Erfindung bezieht sich auf ein strombegrenzendes Schaltgerät,bei dem ein Magnetauslöser eine Kontaktöffnung bewirkt, im einzelnen nach Gattungsbegriff von Patentanspruch 1. Ein derartiges Strombegrenzendes Schaltgerät ist bekannt (DE-C-942 455). Vom Kurzschlußstrom erregte Elektromagnete arbeiten dort jedoch auf Kontaktsperrglieder, welche die beweglichen Schaltstücke in abgehobener Lage vor der endgültigen Ausschaltstellung gegen Rückgang in die Einschaltlage sperren.

Es ist ein elektrischer Schalter bekannt, der seinen Betriebsstrom von Hauptkontakten zu einem Hilfskontakt umleitet und ein Hilfsmagnetfeld nach Art eines sogenannten Blasmagnetfeldes zur Verfügung stellt (US-PS 2 555 799). Die bekannte Anordnung ist eine der vielfältig bekannten Vorkehrungen unter der Gattung der Lichtbogenlaufhilfen.

Es ist bei derartigen Schaltgeräten bekannt, die Stromführung zum Festkontakt und zum beweglichen Kontaktstück für Kontaktöffnungskräfte zu nutzen (FR-A-2 400 761). Andererseits richten sich häufige Maßnahmen auf das Geschlossenhalten der Kontakte vor dem Kontaktöffnen (DE-C-942 455, CH-A-264 111). Es ist auch bekannt, das erneute Schließen von bereits abgehobenen Kontakten durch Sperrglieder zu verhindern, die durch einen Elektromagneten betätigt werden (DE-C-942 455). Um hierbei kontaktabhebende Kräfte des Elektromagneten unschädlich zu machen, ist dort der Magnetkern beiderseits mit Magnetschenkeln versehen, die das Magnetfeld über die Kontaktzone hinausführen. Ein derartiger Magnet kann über den ablaufenden Lichtbogen dennoch im Fernbereich als Lichtbogen Blasmagnet verwendet werden.

Bei strombegrenzenden Schaltgeräten ist eine rasche Kontaktöffnung, die frühzeitig einsetzt, die wichtigste Voraussetzung. Bei Schaltgeräten wird dies in der Regel durch ein schnelles Magnetankersystem erreicht. Häufig schlägt das Magnetankersystem schon vor der Entklinkung eines Schaltschlosses auf das bewegliche Kontaktglied. Um den Lichtbogenlauf zu beschleunigen, ist es auch üblich, elektrodynamische Kräfte auf den beweglichen Kontakt einwirken zu lassen. Derartige Maßnahmen werden gleichzeitig als Lichtbogenlaufhilfen benutzt. Hierzu wird das wirksame Magnetfeld an der Kontaktstelle zusätzlich durch Eisenbügel, Eisenplatten oder sogenannte Blasspulen verstärkt. Dadurch kann ein Lichtbogen rascher in die Löschkammer einlaufen. Das eigentliche Zentrum der magnetischen Krafterzeugung, der magnetische Auslöser, liegt dabei in der Regel verhältnismäßig abseits von der Kontaktstelle.

Der Erfindung liegt die Aufgabe zugrunde, ein strombegrenzendes Schaltelement bzw. Schaltgerät zu entwickeln, das auf ein bewegliches Kontaktglied starke Öffnungskräfte ausübt und sowohl mit als auch ohne Löschkammern verwendet werden kann.

Die Lösung der geschilderten Aufgabe erfolgt durch ein Schaltgerät nach Patentanspruch 1. Danach dient als Einrichtung für das Hilfsmagnetfeld der Magnetauslöser selbst. Die Achse seiner Erregerwicklung liegt zumindest in etwa in der Bewegungsrichtung des beweglichen Kontaktgliedes und die Stromrichtung zum Kontakt ist so gewählt, daß das benachbarte Kontaktglied hinsichtlich des Hilfsmagnetfeldes eine vom festen Kontaktglied abstoßende Kraft erfährt. Das Magnetfeld des für das Schaltgerät ohnehin vorhandene Magnetauslösersystems wird direkt oder als Streufeld für die Lichtbogenbewegung und für die schnelle Kontaktöffnung genutzt. Das bewegliche Kontaktglied ist dabei direkt im Magnetfeld des Auslösers beweglich gelagert und die Stromrichtung im beweglichen Kontakt der des Spulenstroms entgegengesetzt.

Das Hilfsmagnetfeld kann dabei Teil eines Magnetankerkreises sein, wodurch die zentrale Stelle für die größte magnetische Kraftentfaltung direkt auf die räumlich hierzu nahe angeordneten Kontakte einwirken kann. Darüber hinaus kann der Magnetanker dabei in an sich bekannter Weise in Wirkverbindung mit den beweglichen Kontaktglied stehen, wodurch eine Schlagankerwirkung genutzt wird.

Es wird eine besonders starke Kraftwirkung auf das bewegliche Kontaktglied erreicht, da zwei Kontaktstücke für Zwei Kontakte an einem gemeinsamen beweglichen Kontaktglied ausgebildet sind, das sich zumindest in etwa in einer Ebene senkrecht zur Achse der Einrichtung für das Hilfsmagnetfeld erstreckt. Ein solches Kontaktglied kann die Magnetanordnung U-förmig oder sichelförmig fassen. Das bewegliche Kontaktglied bietet dabei Öffnungskräften eine große Angriffsfläche.

In senkrecht zum Magnetfeld aufgespannt gedachten Ebenen können dabei die Löschbleche angeordnet werden, so daß sich ein gedrungener Aufbau bei einem Schaltgerät mit Löschkammer ergibt. Bei der eingangs geschilderten bekannten Anordnung (US-A-255 799) verläuft die Bewegungsrichtung des beweglichen Kontaktgliedes nicht in Richtung des Hilfsmagnetfeldes, sondern senkrecht hierzu. Dazu können Löschbleche nur innerhalb einer Hilfswicklung oder in versetzter Ebene hierzu angeordnet werden, was zu einem voluminösen Aufbau führt.

Das gemeinsame bewegliche Kontaktglied kann auch mehrere Windungen um das Hilfsmagnetfeld bilden, wodurch die Kraftwirkung noch vergrößert wird. Anders als bei einer bekannten strombegrenzenden oder elektrodynamisch öffnenden Schalteinrichtung (US-A-3 555 471) wirkt das zentrale Magnetfeld des Magnetauslösersystems dann auf mehrere Windungen, wodurch die Kraftwirkung vergrößert wird. Wenn die festen Kontaktglieder zusammen mit dem gemeinsamen beweglichen Kontaktglied zweier Kontaktstellen im Kontaktbereich U-förmige Schenkel bilden, wird der Ablauf des Lichtbogens in bekannter Weise gefördert, da sich Stromschlaufen bilden.

Durch Mechanismen mit Totpunktlage, wie sie an sich bekannt sind, (beispielsweise FR-A-1 551 832) und durch Fesselungseinrichtungen, wie sie noch im einzelnen beschrieben werden sollen, kann die Wirkung der magnetischen Kraft zum Öffnen des Kontaktes in an sich bekannter Weise dosiert werden.

Die Erfindung soll nun anhand von in der Zeichnung grob schematisch wiedergegebenen Ausführungsbeispielen näher erläutert werden:
In Figur 1 ist teilweise aufgebrochen und bei entfernten Bauteilen ein strombegrenzendes Schaltgerät ohne magnetischen Auslöser und Schaltschloß, wiedergegeben.
In Figur 2 ist eine Prinzipanordnung eines für zwei Kontaktstellen gemeinsamen beweglichen Kontaktgliedes zum Hilfsmagnetfeld wiedergegeben.
In Figur 3 ist ein bewegliches Kontaktglied aus mehreren Windungen in seiner Anordnung zum Hilfsmagnetfeld veranschaulicht.
In Figur 4 ist ein strombegrenzendes Schaltgerät veranschaulicht, dessen Einrichtung für das Hilfsmagnetfeld Teil eines Magnetankerkreises ist, wobei der Magnetanker auf ein Schaltschloß entklinkend einwirken kann.

Beim strombegrenzenden Schaltgerät bzw. Schaltelement nach Figur 1 sind zwei Kontakte 1, 2, die jeweils zwischen einem beweglichen Kontaktglied 3 und einem festen Kontaktglied 4 hergestellt sind, angeordnet. Die Kontaktglieder tragen Kontaktstücke 5. Senkrecht zur Erstreckungsrichtung des beweglichen Kontaktglieds 3 ist beim Kontakt zu seiner geschlossenen Stellung die Achse einer Einrichtung zur Erzeugung eines Hilfsmagnetfeld 7 ausgerichtet. Etwa in Richtung der Achse der Einrichtung zur Erzeugung des Hilfsmagnetfeldes 7 liegt die Bewegungsrichtung des beweglichen Kontaktgliedes 3. Die Stromrichtung über Anschlußleiter 8, in Pfeilrichtung 9, ist so gewählt, daß das bewegliche Kontaktglied 3 hinsichtlich des Hilfsmagnetfeldes 7 eine vom festen Kontaktglied abstoßende Kraft erfährt.

Die Einrichtung für das Hilfsmagnetfeld 7 besteht aus einem Elektromagneten, dessen Wicklung 10 mit Anschlüssen 11 versehen ist, und aus einem magnetischen Rückschlußkörper 12, der das Feld zum Kern 13 zurückführt.

Das Magnetfeld 7 wirkt auf den Strom bei einer Flußrichtung 9 öffnend ein, wenn das Magnetfeld mit seiner gedachten Achse 14 über der Zeichenebene einen Nordpol aufweist.

Die Schenkel des zu zwei Kontakten 1, 2 gemeinsamen beweglichen Kontaktgliedes tragen Kontaktstücke 5 und bilden mit den festen Kontaktgliedern 4 U-förmige Schenkel, bzw. eine Stromschlaufe. Bei einem sich öffnenden Kontakt wird auf den Lichtbogen eine Kraft in Richtung der gedachten U-Achse, und zwar in Richtung zum U-Boden ausgeübt. Löschbleche einer Lichtbogenkammer 15 können daher in der Laufrichtung des Lichtbogens angeordnet werden. Die Anschlußschiene 8 wirkt dabei zugleich als Laufschiene, wobei eine zweite Laufschiene 16 oberhalb der unteren Laufschiene angeordnet sein kann. Derartige Löschkammern 15 können zu beiden Kontakten angeordnet sein. Den Lichtbogeneinlauf in die Löschkammer unterstützen dabei magnetische Streufelder im Kontaktbereich, wodurch auf den Lichtbogen eine Kraft ausgeübt wird, die senkrecht zur Stromrichtung im Lichtbogen und senkrecht zum Streumagnetfeld im Kontaktbereich steht.

Die Stromführung zu den Kontakten kann als Reihenschaltung zur Wicklung des Elektromagneten ausgelegt sein.

Das bewegliche Kontaktglied 3 für die zwei Kontakte ist im Ausführungsbeispiel um eine mechanische Achse 17 verschwenkbar. Die beiden Kontaktstellen wirken geöffnet als Doppelunterbrechung im Stromkreis zwischen den Anschlußschienen 8.

In Figur 2 ist ein gemeinsames bewegliches Kontaktglied 3 für zwei Kontaktstellen in einer Ebene in etwa senkrecht zur Achse 14 der Einrichtung zur Erzeugung des Hilfsmagnetfeldes angeordnet. Die festen Kontaktglieder bilden zusammen mit dem gemeinsamen beweglichen Kontaktglied 3 jeweils im Kontaktbereich U-förmige Schenkel. Die Stromzuführung und Abführung könnte geometrisch auch anders ausgebildet sein, wenn eine Lichtbogenlaufhilfe der bereits geschilderten Art nicht benötigt wird. Um andererseits die Magnetwirkung auch für das Loslaufen des Lichtbogens zu nutzen, sollten die Schenkel des U-förmigen bzw. sichelförmigen gemeinsamen Kontaktgliedes 3 im Magnetbereich enden, also beispielsweise kurz ausgebildet sein. Dennoch kann das bewegliche Kontaktglied in mehreren Windungen um die Achse 14 des Hilfsmagnetfeldes 7 geführt sein, wie es in Figur 3 veranschaulicht ist.

Das bewegliche Kontaktglied 3 nach Figur 2 oder nach Figur 3 kann entweder translatorisch annähernd in Richtung der Achse 14 der Einrichtung zur Erzeugung des Hilfsmagnetfeldes 7 der Magnetfeldachse 14 bewegbar sein oder auch um eine Achse in der Ebene, in der das bewegliche Kontaktglied 3 nach Figur 2 sich erstreckt, drehbar gelagert sein. Die Enden des gemeinsamen beweglichen Kontaktgliedes 3 sind dadurch annähernd wieder in Richtung der Magnetfeldachse beweglich. Das Magnetfeld wird bei der erfindungsgemäßen Anordnung durch den Stromfluß in den festen Kontaktgliedern 4 verstärkt. Da sich beim strombegrenzenden Schaltelement schon bei geringen Stromstärken große Öffnungskräfte wegen der Lage der Kontakte zum Magnetfeld und wegen der besonderen beweglichen Kontaktglieder ergeben, kommt man auch bei Schaltern mit Schaltschloß und Magnetauslöser mit verhältnismäßig einfachen Magnetauslösesystemen, die relativ langsam sein dürfen, aus.

In Figur 4 ist ein Schaltelement veranschaulicht, dessen Einrichtung 6 für das Hilfsmagnetfeld Teil eines Magnetankerkreises 18 ist, dessen Magnetanker 22 in Wirkverbindung mit dem beweglichen Kontaktglied 3 steht, indem ein Stößel 19 auf ein mit dem beweglichen Kontaktgliedern 3 in Verbindung stehend gedachtes Teil 20 öffnend einwirkt. Die Kontaktstellen sind im Ausführungsbeispiel in Teilkammern 21 aus elektrisch isolierendem Wandmaterial angeordnet. Die Einrichtung 6 für das Hilfsmagnetfeld ist ein Elektromagnet, zu dessen Erregerwicklung 10 zwei Kontakte bei einem gemeinsamen beweglichen Kontaktglied 3 in Reihe geschaltet sind.

Es ist günstig, wenn der Magnetanker 22 nach Figur 4 von einer Fesselungseinrichtung beaufschlagt und das bewegliche Kontaktglied 3 von einem Mechanismus geführt ist, der vor dem Öffnungsweg eine Totpunktlage hat. Dabei sollten die Fesselungskräfte so eingestellt sein, daß Ströme mit abzuschaltender Stromstärke sicher ausreichen, den Anker über seine Totpunktlage hinwegzubewegen. Dadurch wird ein unerwünschtes zu frühes Öffnen des Schalters vermieden, und dennoch werden die starken magnetischen Öffnungskräfte ab einem Schwellwert genutzt.

Es ist weiter vorteilhaft, wenn die Fesselungseinrichtung so ausgelegt ist, daß der Magnetanker 22 in Schließrichtung des beweglichen Kontaktgliedes erst nach einer Zeit freigegeben wird, nach der ein Kontaktverschweißen ausgeschlossen ist. Dadurch vermeidet man also ein zu frühes Schließen der Kontakte, so daß die Kontaktstücke nicht verschweißen können.

## Patentansprüche

1. Strombegrenzendes Schaltgerät, bei dem ein Magnetauslöser eine Kontaktöffnung bewirkt, wobei zumindest einem Kontakt (1,2), der zwischen einem beweglichen (3) und einem festen (4) Kontaktglied hergestellt wird, eine Einrichtung (6) für ein Hilfsmagnetfeld (7) vorgesehen ist, deren Achse (14) senkrecht zur Erstreckungsrichtung des beweglichen Kontaktgliedes (3) angeordnet ist, **dadurch gekennzeichnet,**
daß als Einrichtung für das Hilfsmagnetfeld (7) der Magnetauslöser so angeordnet ist, daß seine Achse (14) der Erregerwicklung (10) zumindest in etwa in der Bewegungsrichtung des beweglichen Kontaktgliedes (3) liegt, wobei sein Feld mit einer wesentlichen Komponente senkrecht zur Bewegungsrichtung des beweglichen Kontaktes auf diesen einwirkt, und daß die Stromrichtung zum Kontakt so gewählt ist, daß das bewegliche Kontaktglied (3) hinsichtlich des Hilfsmagnetfeldes (7) eine vom festen Kontaktglied (4) abstoßende Kraft erfährt, und daß zwei Kontaktstücke (5) für Kontakte an einem gemeinsamen beweglichen Kontaktglied (3) angeordnet sind, das sich zumindest in etwa in einer Ebene senkrecht zur Achse (14) der Einrichtung für das Hilfsmagnetfeld (7) erstreckt.

2. Strombegrenzendes Schaltgerät nach Anspruch 1,
**dadurch gekennzeichnet,** daß das gemeinsame bewegliche Kontaktglied (3) mehrere Windungen um die Achse (14) der Einrichtung für das Hilfsmagnetfeld (7) bildet.

3. Strombegrenzendes Schaltgerät nach Anspruch 1,
**dadurch gekennzeichnet,** daß die festen Kontaktglieder (4) zusammen mit dem gemeinsamen beweglichen Kontaktglied (3) im Kontaktbereich jeweils U-förmige Schenkel bilden.

4. Strombegrenzendes Schaltgerät nach Anspruch 1,
**dadurch gekennzeichnet,** daß die Einrichtung (6) für das Hilfsmagnetfeld (7) Teil eines Magnetankerkreises (18) ist, dessen Magnetanker (22) in Wirkverbindung mit dem beweglichen Kontaktglied (3) steht.

5. Strombegrenzendes Schaltgerät nach Anspruch 1,
**dadurch gekennzeichnet,** daß das bewegliche Kontaktglied (3) von einem Mechanismus geführt ist, der vor dem Öffnungsweg eine Totpunktlage hat.

6. Strombegrenzendes Schaltgerät nach Anspruch 4,
**dadurch gekennzeichnet,** daß der Magnetanker (22) von einer Fesselungseinrichtung beaufschlagt und das bewegliche Kontaktglied (3) von einem Mechanismus geführt ist, der vor dem Öffnungsweg eine Totpunktlage hat und daß die Fesselungskräfte so eingestellt sind, daß Ströme mit abzuschaltender Stromstärke sicher ausreichen, den Anker über seine Totpunktlage hinwegzubewegen.

7. Strombegrenzendes Schaltgerät nach Anspruch 6,
**dadurch gekennzeichnet,** daß die Fesselungseinrichtung so ausgelegt ist, daß der Magnetanker (22) in Schließrichtung des beweglichen Kontaktgliedes (3) erst nach einer Zeit freigegeben wird, nach der ein Kontaktschweißen ausgeschlossen ist.

## Claims

1. Current-limiting switching apparatus, in which a magnetic initiator effects a contact opening, whereby there is provided for at least one contact (1,2), which is produced between a moving (3) and a fixed (4) contact element, a device (6) for an auxiliary magnetic field (7), the axis (14) of which is arranged perpendicularly to the direction of extension of the moving contact element (3), characterized in that as device for the auxiliary magnetic field (7) the magnetic initiator is arranged in such a way that its axis (14) of the exciter winding (10) lies at least approximately in the direction of movement of the moving contact element (3), whereby its field, with a substantial component perpendicular to the direction of movement of the moving contact, acts thereon, and in that the current direction to the contact is chosen such that the moving contact element (3) experiences a force repelling from the fixed contact element (4) with respect to the auxiliary magnetic field (7), and in that two contact pieces (5) for contacts are arranged on a common moving contact element (3) which extends at least approximately in a plane perpendicular to the axis (14) of the device for the auxiliary magnetic field (7).

2. Current-limiting switching apparatus according to claim 1, characterized in that the common moving contact element (3) forms several turns about the axis (14) of the device for the auxiliary magnetic field (7).

3. Current-limiting switching apparatus according to claim 1, characterized in that in the contact region the fixed contact elements (4) together with the common moving contact element (3) in each case form U-shaped limbs.

4. Current-limiting switching apparatus according to claim 1, characterized in that the device (6) for the auxiliary magnetic field (7) is part of a magnet armature circuit (18), the magnet armature (22) of which is in operative connection with the moving contact element (3).

5. Current-limiting switching apparatus according to claim 1, characterized in that the moving contact element (3) is controlled by a mechanism which has a dead-centre position in front of the opening path.

6. Current-limiting switching apparatus according to claim 4, characterized in that the magnet armature (22) is loaded by a containing device and the moving contact element (3) is controlled by a mechanism which has a dead-centre position in front of the opening path and in that the containing forces are set such that currents with current intensity to be disconnected are safely sufficient to move the armature beyond its dead-centre position.

7. Current-limiting switching apparatus according to claim 6, characterized in that the containing device is designed in such a way that the magnet armature (22) in the closing direction of the moving contact element (3) is only released after a period after which contact-welding is excluded.

## Revendications

1. Appareil de coupure à limitation du courant, dans lequel un déclencheur magnétique provoque l'ouverture d'un contact, et dans lequel pour au moins un contact (1,2) qui est établi entre un élément de contact mobile (3) et un élément de contact fixe (4), il est prévu un dispositif (6) servant à produire un champ magnétique auxiliaire ( 7) et dont l'axe (14) est perpendiculaire à la direction dans laquelle s'étend l'élément de contact mobile (3), caractérisé par le fait qu'en tant que dispositif de production du champ magnétique auxiliaire (7), le déclencheur magnétique est disposé de telle sorte que l'axe (14) de son enroulement d'excitation (10) se situe au moins approximativement dans la direction de déplacement de l'élément de contact mobile (3), une composante importante de son champ agissant perpendiculairement à la direction de déplacement du contact mobile, sur ce dernier, et que le sens du courant dirigé vers le contact est choisi de manière que l'élément de contact mobile (3) soit soumis, de la part du champ magnétique auxiliaire (7), à une force de répulsion à partir de l'élément de contact fixe (4), et que deux pièces de contact (5) pour des contacts sont disposés sur un élément de contact mobile commun (3), qui s'étend au moins approximativement dans un plan perpendiculaire à l'axe (14) du dispositif servant à produire le champ magnétique auxiliaire (7).

2. Appareil de coupure à limitation du courant suivant la revendication 1, caractérisé par le fait que l'élément de contact mobile commun (3) forme plusieurs spires autour de l'axe (14) du dispositif servant à produire le champ magnétique auxiliaire (7).

3. Appareil de coupure à limitation du courant suivant la revendication 1, caractérisé par le fait que les éléments de contact fixes (4) forment, avec l'élément de contact mobile commun (3), dans la zone des contacts, respectivement des branches en forme de U.

4. Appareil de coupure à limitation du courant suivant la revendication 1, caractérisé par le fait que le dispositif (6) de production du champ magnétique auxiliaire (7) fait partie d'un circuit d'armature magnétique (18), dont l'armature magnétique (22) est raccordée selon une liaison active à l'élément de contact mobile (3).

5. Appareil de coupure à limitation du courant suivant la revendication 1, caractérisé par le fait que l'élément de contact mobile (3) est guidé par un mécanisme qui possède une position de point mort avant la course d'ouverture.

6. Appareil de coupure à limitation du courant suivant la revendication 4, caractérisé par le fait que l'armature magnétique (22) est chargée par un dispositif de retenue et que l'élément de contact mobile (3) est guidé par un mécanisme, qui possède une position de point mort avant la course d'ouverture et que les forces de retenue sont réglées de manière que des courants possédant une intensité de coupure, suffisent de façon sûre à déplacer l'armature au-delà de sa position de point mort.

7. Appareil de coupure à limitation du courant suivant la revendication 6, caractérisé par le fait que le dispositif de retenue est agencé de telle sorte que l'armature magnétique (22) est libérée dans la direction de fermeture de l'élément de contact mobile (3) uniquement au bout d'un intervalle de temps, à la suite duquel un soudage des contact est exclu.
